# EUROPÄISCHE PATENTANMELDUNG

(11) **EP 4 644 230 A1**
(43) Veröffentlichungstag der Anmeldung: **05.11.2025**
(21) Anmeldenummer: 25166924.8
(22) Anmeldetag: 28.03.2025
(51) Int. Cl.: B63J 3/04

(54) **VORRICHTUNG ZUR VERBINDUNG EINES SCHIFFS MIT EINEM LANDSEITIGEN VERSORGUNGSNETZ**

(30) Priorität: 29.04.2024 DE 102024111952
(71) Anmelder: Stemmann-Technik GmbH, 48465 Schüttorf (DE)
(72) Erfinder: Möller, Christoph, 48488 Emsbüren (DE); Frieling, Jan, 48607 Ochtrup (DE)
(74) Vertreter: Griepenstroh, Jörg

(57) **Zusammenfassung**

Vorrichtung 1 zur Verbindung eines Schiffes 11 mit einem landseitigen Versorgungsnetz 5, wobei eine landseitige Kupplungseinheit 2 an das landseitige Versorgungsnetz 2 anschließbar ist, wobei die Kupplungseinheit 2 ein Fahrgestell 6 aufweist, auf dem eine erste Leitungstrommel 14 für eine landseitige Anschlussleitung 4 zum Anschluss an das Versorgungsnetz 5 angeordnet ist. Auf dem Fahrgestell (6) ist eine in der Höhe verlagerbare Arbeitsplattform 12 angeordnet ist, die eine zweite Leitungstrommel 17 mit einer schiffseitige Anschlussleitung 19 trägt.

## Beschreibung

Die Erfindung betrifft eine Vorrichtung zur Verbindung eines Schiffes mit einem landseitigen Versorgungsnetz gemäß den Merkmalen des Patentanspruchs 1.

Die Versorgung von Schiffen mit Landstrom leistet einen Beitrag zur Emissionsreduzierung. Es sind geeignete Schnittstellen und Landstromanlagen erforderlich, um Schiffe mit einem landseitigen Versorgungsnetz verbinden zu können.

Der Erfindung liegt die Aufgabe zugrunde, den Stand der Technik hinsichtlich geeigneter Energieübertragungseinrichtungen für Wasserfahrzeuge, konkret zur Landstromversorgung von Schiffen weiterzuentwickeln und eine entsprechende Vorrichtung zur Verbindung eines Schiffes mit einem landseitigen Versorgungsnetz aufzuzeigen.

Diese Aufgabe ist bei einer Vorrichtung mit den Merkmalen des Patentanspruches 1 gelöst.

Die Unteransprüche betreffen vorteilhafte Weiterbildungen der Erfindung.

Die erfindungsgemäße Vorrichtung dient zur Verbindung eines Schiffes mit einem landseitigen Versorgungsnetz, wobei die Vorrichtung eine landseitige Kupplungseinheit umfasst, die an das landseitige Versorgungsnetz angeschlossen ist. Die erfindungsgemäße Vorrichtung betrifft den landseitigen Teil der Verbindung. Die Vorrichtung befindet sich an Land. Es wird vorausgesetzt, dass schiffsseitig geeignete Kupplungen vorhanden sind, um das Schiff mit Landstrom versorgen zu versorgen und mit der erfindungsgemäßen Vorrichtung koppeln zu können.

Die erfindungsgemäße Kupplungseinheit besitzt ein Fahrgestell, wobei auf dem Fahrgestell eine erste Leitungstrommel für eine landseitige Anschlussleitung an das Versorgungsnetz angeordnet ist. Auf dem Fahrgestell ist zudem eine in der Höhe verlagerbare Arbeitsplattform angeordnet. Die Arbeitsplattform trägt eine zweite Leitungstrommel mit einer schiffsseitigen Anschlussleitung.

Das Fahrgestell dient dazu, die Vorrichtung nah an das Schiff heranzufahren. Das Fahrgestell kann zu diesem Zweck schienengeführt sein. Es ist insbesondere schienenungebunden. Das Fahrgestell wird so positioniert, dass die schiffseitige Anschlussleitung sich vor einem Anschlusspunkt des Schiffes befindet, mit dem die Anschlussleitung verbunden werden soll. Dieser Anschlusspunkt kann sich bedingt durch die Beladung des Schiffes oder auch bedingt durch den Tidenhub in unterschiedlichen Höhen befinden. Die erfindungsgemäße Vorrichtung besitzt Mittel zur Anpassung an die jeweilige Höhe des Anschlusspunktes, in Form einer in der Höhe verlagerbaren Arbeitsplattform. Die schiffsseitige Anschlussleitung, die sich auf der zweiten Leitungstrommel befindet, in die gewünschte Position angehoben werden, z.B. 5 m weit über der Höhe einer Kaimauer. Ein freies Ende der Anschlussleitung wird so weil nach unten abgelassen, bis ein Stecker am Ende der Anschlussleitung in der passenden Höhe ist, um manuell mit dem Schiff verbunden zu werden. Wenn sich die Höhenlage des schiffseitigen Anschlusspunktes ändert, z.B. durch Beladung oder Tidenhub, kann die Anschlussleitung aktiv dadurch nachgeführt werden, die freie Länge der Anschlussleitung verändert wird oder auch, indem die Arbeitsplattform angehoben oder abgesenkt wird.

Die Kupplungseinheit der Vorrichtung dient dazu Verbindung zum Landseitige Versorgungsnetz herzustellen und die Distanz zwischen dem landseitigen Anschlusspunkt des Versorgungsnetzes und der Position der Vorrichtung zu überbrücken. Nicht benötigte Leitungslängen der Anschlussleitung befinden sich auf der ersten Leitungstrommel. Die landseitige Anschlussleitung ist wesentlich länger, als die schiffseitige Anschlussleitung, die z.B. nur einen Höhenunterschied ausgleichen soll. Die Leitungstrommeln sind daher unterschiedlich groß dimensioniert. Es handelt sich um zwei getrennte Leitungstrommeln, die getrennt voneinander motorisch angetrieben und ansteuerbar sind. Die elektrische Verbindung zwischen der ersten und der zweiten Leitungstrommel erfolgt über elektrische Verbindungsmittel, insbesondere über eine oder mehrere Verbindungsleitungen zur Übertragung von Strom oder auch von Daten. Die Verbindungsleitung ist so angeordnet und bemessen, dass stets ein Höhenausgleich zwischen der ersten, unteren Leitungstrommel und der verlagerbaren zweiten Leitungstrommel erfolgen kann. Die wenigstens eine Verbindungsleitung kann hierzu in einer Energieführungskette angeordnet sein.

Die erfindungsgemäße Vorrichtung wird wie folgt verwendet: Die Vorrichtung wird an einen landseitigen Anschlusspunkt angeschlossen und dann zu einem Zielpunkt in Längsrichtung einer Kaimauer verfahren. Dabei wird die landseitige Anschlussleitung von der ersten Leitungstrommel abgerollt. Wenn der Zielpunkt erreicht wurde, d. h. die zweite Leitungstrommel gegenüberliegend dem Übergabepunkt zum Schiff angeordnet ist, wird die Arbeitsplattform angehoben und die zweite Leitungstrommel in die gewünschte Höhe gebracht. Die schiffseitige Anschlussleitung wird so weit von der zweiten Leitungstrommel abgewickelt, dass ein endseitiger Stecker mit dem Schiff verbunden werden kann. Bevorzugt ist eine Drehachse der ersten Leitungstrommel in der Blickrichtung von oben um 90° zur Drehachse der zweiten Leitungstrommel versetzt. Die unterschiedlichen Orientierungen vereinfachen das Wickeln der Anschlussleitungen, die zum landseitigen Anschlusspunkt hin bevorzugt in Längsrichtung des Kais verlaufen, wobei die Anschlussleitung zu Schiff in der Regel quer zur landseitigen Anschlussleitung verläuft. Die Leitungstrommeln sind daher bevorzugt um 90° zueinander versetzt.

In einer vorteilhaften Weiterbildung der Erfindung ist die Verbindungsleitung zwischen der ersten Leitungstrommel und der zweiten Leitungstrommel in einer Energieführungskette angeordnet, deren eines Ende zusammen mit der Arbeitsplattform vertikal verlagerbar ist. Die Energieführungskette schützt die Verbindungsleitung auch unter harschen Bedingungen. Bevorzugt befindet sich die Energieführungskette geschützt zwischen den beiden Leitungstrommeln.

In einer weiteren Ausgestaltung der Erfindung besitzt die schiffsseitige Anschlussleitung an ihrem freien Ende einen Stecker, der vor der Übergabe an ein Schiff nach unten hängend angeordnet ist. Das freie Ende mit dem Stecker ist insbesondere über eine an der Arbeitsplattform angeordnete Leitungsführung geführt. Dabei kann es sich um einen Rollenblock handeln. Die Leitungsführung ist insbesondere quer zur Arbeitsplattform verlagerbar, um das freie Ende mit dem Stecker näher an das zu versorgende Schiff zu bewegen, so dass der Stecker von dem Bedienpersonal an Bord erreicht werden kann. Nachdem die Verbindung zum Schiff hergestellt wurde, kann die ausfahrbare Leitungsführung wieder ein Stück eingefahren werden, um eine Kollision mit dem Schiff, beispielsweise aufgrund von Rollbewegungen des Schiffkörpers zu verhindern. Es wird stets ein Sicherheitsabstand zum Schiffskörper eingehalten.

Vorzugsweise ist die verlagerbare Leitungsführung an einem äußeren Ende eines horizontal verlagerbaren Arms einer Schiebeeinrichtung angeordnet. Es kann sich um einen Arm mit unveränderbarer Länge oder um einen Teleskoparm handeln. Die Schiebeeinrichtung zum Verlagern des Arms ist vorzugsweise unterhalb der zweiten Leitungstrommel angeordnet. Sie wird zusammen mit der Arbeitsplattform angehoben und abgesenkt, so dass sich die Schiebeeinrichtung stets in einem definierten geringen Abstand benachbart der zweiten Leitungstrommel befindet.

Die Leitungsführung kann beispielsweise als eine Umlenkung am äußeren Ende des Arms ausgeführt sein, wobei die Anschlussleitung von schräg oben von der Leitungstrommel kommend nach unten hängend umgelenkt wird. Der Arm kann in Richtung zum Schiffkörper, d. h. insbesondere quer zum Fahrgestell und insbesondere quer zur Fahrtrichtung des Fahrgestells aus- und eingefahren werden und dadurch das freie Ende der Anschlussleitung mit dem Stecker in Richtung zum Schiffskörper verlagern. Wenn die Verbindung zum Schiff beendet ist, kann der Arm platzsparend in wieder eingefahren werden.

Wichtig in diesem Zusammenhang ist, dass die zweite Leitungstrommel bzw. das freie Ende des Steckers stets in einer Höhe angeordnet ist, die auch bei maximaler Höhe des schiffseitigen Übergabepunktes eine mechanisch möglichst spannungsarme Verbindung zur schiffseitigen Kupplung herstellt und gleichzeitig soweit ausgefahren werden kann, dass etwaiger Tidenhub oder unterschiedliche Beladungshöhen ausgeglichen werden können. Auch Rollbewegungen des Schiffes können mit der Anschlussleitung ausgeglichen werden. Die Anschlussleitung ist hinreichend flexibel und lang genug.

Gemäß einer weiteren Ausführungsform der Erfindung sind die Leitungstrommeln jeweils in einer ersten und zweiten Einhausung zum Schutz vor Witterung und Manipulationen angeordnet.

Die zweite Einhausung kann auf ihrer zu dem Schiff zugewandten Seite eine Klappe aufweisen. Der horizontal verlagerbare Arm kann so konfiguriert sein, dass er zum Öffnen mit der wenigstens einen Klappe in Wirkeingriff steht. Im einfachsten Fall stößt der horizontal verlagerbare Arm die Klappe auf. Wenn der Arm im unteren Bereich der Einhausung und insbesondere unterhalb der Leitungstrommel angeordnet ist, liegt die schiffsseitige Anschlussleitung mit dem nach unten hängenden Stecker stets an dem äußeren Ende des Arms bzw. der dort angeordneten Leitungsführung an. Das Kabel wird nach unten bzw. nach seitlich unten aus der zweiten Einhausung heruntergeführt. Die Klappe ist daher vorzugsweise oberhalb der Schiebeeinrichtung an der Einhausung angelenkt, so dass zum Öffnen lediglich ihr unteres Ende nach außen verlagert wird. Wenn die Klappe in der Offenstellung leicht schräg steht, kann auch bei Niederschlag auch ein hinreichender Schutz für die Komponenten innerhalb der zweiten Einhausung erreicht werden. Beim Öffnen der Einhausung durch Verschieben des Arms wird in diesem Fall lediglich eine Öffnung nach unten unterhalb der Klappe freigegeben. Die Klappe ist eine Abschirmung nach oben, insbesondere zum Schutz vor Witterung oder vor herabfallenden Teilen.

Die Einhausung ist vorzugsweise zusammen mit der Arbeitsplattform gegenüber dem Fahrgestellt vertikal verlagerbar. Sie befindet sich auf der Arbeitsplattform. Bei der Landstromversorgung wird die Arbeitsplattform mit der Einhausung angehoben, wobei nur in diesem Fall die Bauhöhe erhöht ist.

Arbeitsplattformen können hohe Lasten tragen, insbesondere wenn sie mit einer Scherenstruktur angehoben werden. Scheren-Arbeitsplattformen basieren auf einer robusten und bewährten Technik, die mit unterschiedlichen Fahrgestellen kombiniert werden kann. Die Fahrgestelle können schienengeführt oder schienenungebunden sein. Der Antrieb des Fahrgestells ist insbesondere elektrisch, um Emissionen zu vermeiden. Hydraulische oder mechanische Antriebe sind ebenso möglich.

Die Einhausungen sind bevorzugt in Längsrichtung des Fahrgestells hintereinander angeordnet und begrenzen zwischen sich einen Spalt. In diesem Spalt kann die Energieführungskette angeordnet sein. Dieser Spalt oder Bereich zwischen den beiden Einhausungen kann über eine oberseitige Abdeckung oder auch Abdeckung längsseits der Vorrichtung geschützt sein. Die gesamte Vorrichtung ist dadurch in der abgesenkten Position vor Manipulationen und vor der Witterung geschützt, da alle stromführenden Bauteile, insbesondere die Leitungstrommeln und auch die Verbindungsleitung zwischen den Leitungstrommeln eingehaust sind.

Die Erfindung wird nachfolgend anhand eines in den Zeichnungen dargestellten Ausführungsbeispiels erläutert. Es zeigen:
- Figur 1: eine Vorrichtung 1 neben einem Schiff;
- Figur 2: die Vorrichtung der Figur 1 in einer Seitenansicht;
- Figur 3: die Vorrichtung der Figuren 1 und 2 bei abgesenkter Arbeitsplattform in der Seitenansicht und
- Figur 4: die Vorrichtung der Figur 3 in einer Stirnansicht.

Die Figur 1 zeigt eine Vorrichtung 1 mit einer landseitigen Kupplungseinheit 2. Die Kupplungseinheit 2 umfasst eine landseitige Anschlussleitung 3 mit einem endseitigen Stecker 4 zum Verbinden der landseitigen Anschlussleitung 3 mit einem landseitigen Versorgungsnetz 5. In der Seitenansicht gemäß Figur 2 sind die landseitige Anschlussleitung 3 mit dem Stecker 4 in einer Transportposition an der landseitigen Kupplungseinheit 2 dargestellt. Die landseitige Kupplungseinheit 2 dient zur elektrischen Verbindung der Vorrichtung 1 mit der Landseite. Sie befindet sich auf einem Fahrgestell 6, das auf einem Kai 7 bzw. einer Oberseite einer Kaimauer oder Hafenanlage verfahrbar ist. Das Fahrgestell 6 kann schienengeführt oder schienenungebunden sein. Aus der Darstellung der Figur 1 wird deutlich, dass es insbesondere in Längsrichtung des Kais 7 entlang von Festmacheinrichtungen (Pollern) 9 verfahren werden kann. Die Figur 1 zeigt an dem Kai 7 Distanzelemente 10 insbesondere nachgiebige Fender, an denen ein schematisch angedeuteter Rumpf eines Schiffes 11 anliegt.

Das Fahrgestell 6 trägt die landseitige Kupplungseinheit 2 mit der landseitigen Versorgungsleitung 3 und eine in der Höhe verlagerbare Arbeitsplattform 12. Die Arbeitsplattform 12 ist ausschließlich vertikal verlagerbar. Es handelt sich um den Typ einer Scheren-Arbeitsplattform, bei denen das Hubsystem 13 unter der Arbeitsplattform 12 eine Scherenanordnung ist. Das Hubsystem kann hydraulisch oder elektromechanisch angetrieben werden.

Die landseitige Kupplungseinheit 2 und die Arbeitsplattform 12 sind in Längsrichtung 16 (Figur 2) des Fahrgestells 6, insbesondere in Fahrtrichtung hintereinander angeordnet. Die landseitige Kupplungseinheit 2 weist eine erste Leitungstrommel 14 für die landseitige Anschlussleitung 3 auf. Eine Drehachse 15 der ersten Leitungstrommel 14 verläuft quer zur Längsrichtung 16 des Fahrgestells 6. Das freie Ende der landseitigen Anschlussleitung 3 mit dem Stecker 4 befindet sich in der Bildebene der Figur 2 am rechten, hinteren Ende des Fahrgestells 6. Es ist in einer Transportaufnahme 8 gehalten. Zum Anschließen an das landseitige Versorgungsnetz 5 wird der Stecker 4 aus der Transportaufnahme herausgenommen.

Die Arbeitsplattform 12 mit dem Hubsystem 13 befindet sich am vorderen Ende. Auf der Arbeitsplattform 12 befindet sich eine Leitungstrommel 17. Die Leitungstrommel 17 besitzt eine Drehachse 18, die von vertikal oben betrachtet zur Drehachse 15 der ersten Leitungstrommel 14 um 90° versetzt ist. Die Drehachse 18 der zweiten Leitungstrommel 17 weist in Längsrichtung 16 des Fahrgestells 6. Die zweite Leitungstrommel 17 trägt eine schiffsseitige Anschlussleitung 19. Sie ist über eine Verbindungsleitung 20 in einer Energieführungskette 21 mit der ersten, landseitigen Anschlussleitung 4 elektrisch leitend verbunden. Der Begriff Anschlussleitung bzw. Verbindungsleitung umfasst gleichzeitig eine Anordnung mehrerer Anschluss- bzw. Versorgungsleitungen, die insbesondere zur Energieübertragung, aber auch zur Datenübertragung dienen können. Es kann sich gleichfalls um Steuerleitungen handeln. Es können mehrere Stecker gleichzeitig angeschlossen werden, sowohl landseitig, als auch schiffseitig.

Die Energieführungskette 21 befindet sich geschützt zwischen der ersten Leitungstrommel 14 und der zweiten Leitungstrommel 17. Die beiden Leitungstrommeln 14, 17 sind in Einhausungen 22, 23 angeordnet. Die zweite Einhausung 23 wird zusammen mit der Arbeitsplattform 12 angehoben und abgesenkt. Dadurch besitzen die Einhausungen 22, 23 in der Ausgangsposition, wie sie in den Figuren 3 und 4 dargestellt ist, vorzugsweise eine im Wesentlichen gleiche Höhe. Die erfindungsgemäße Vorrichtung besitzt in der Ausgangsposition, d. h. bei Nichtgebrauch insgesamt eine geringe Bauhöhe von vorzugsweise weniger als 4,20 m bei einer Länge von 6 m bis 10 m. Vorzugsweise beträgt die Länge in Längsrichtung 16 des Fahrgestells 6 gemessen nicht mehr als 8 m. Eine quer zur Fahrtrichtung gemessene Breite beträgt vorzugsweise höchstens 3 m.

Die landseitige Anschlussleitung 3 besitzt eine Länge von 20 m bis 50 m, insbesondere eine Länge von 30 m bis 40 m. Die schiffseitige Anschlussleitung 19 ist kürzer und hat eine Länge von unter 20 m, insbesondere weniger als 10 m.

Aufgrund seiner kompakten Bauweise und geringen Breite von höchstens 3 m kann die Vorrichtung 1 sehr nahe an die wasserseitige Kante des Kais 7 herangeführt werden. Ein horizontaler Abstand A1 von der wasserseitigen Kante der Kaimauer 24 zur Mittellängsebene 25 der Vorrichtung 1 beträgt höchstens 2,5 m.

Das Distanzelement 10 bzw. der Fender hat eine Breite von typischerweise 1 m bis 1,5 m, so dass zwischen der Einhausung 23 bzw. der dort angeordneten zweiten Leitungstrommel 17 und dem Schiffkörper 2 etwa 1,75 m bis 2,25 m von der schiffseitigen Anschlussleitung 19 zu überbrücken sind.

Die Figur 1 zeigt, dass die landseitige Anschlussleitung 19 an ihrem freien Ende 26 einen nach unten hängenden Stecker 27 aufweist. Das freie Ende 26 ist über eine an der Arbeitsplattform 12 angeordnete Leitungsführung 28 geführt. Hierbei kann es sich um eine Rollenumlenkung handeln. Die Leitungsführung 28 ist relativ zur Arbeitsplattform 12 verlagerbar, um das freie Ende 26 mit dem Stecker 27 in Richtung des Schiffes 11 zu verlagern. Die Leitungsführung 18 wird in Horizontalrichtung bewegt. Hierzu ist unterhalb der Leitungstrommel 17 ein horizontal verlagerbarer Arm 29 einer Schiebeeinrichtung 30 angeordnet. Die Schiebeeinrichtung 30 fährt den Arm 29 in Richtung des Schiffes 11 horizontal aus oder auch wieder ein. Dadurch kann der Stecker 27 näher in Richtung des Schiffes 11 verlagert werden und von Bedienpersonal an Bord des Schiffes 11 gegriffen werden. Zudem können durch Herablassen des Steckers 27 Höhenunterschiede im Bereich des Schiffes ausgeglichen werden. Eine vertikale Höhe H1 beträgt beispielsweise 5 m zwischen einer oberen Übergabestelle 31 des Schiffes 11 und einer unteren Übergabestelle 32 des Schiffes 11. Es kann sich in beiden Fällen auch um ein und dieselbe Übergabestelle 31, 32 handeln, die lediglich in unterschiedlichen Höhen angeordnet ist bedingt durch den Tidenhub oder die Beladung des Schiffes 11. Der Stecker 27 am freien Ende 26 kann entsprechend nachgeführt werden. Bei dieses Ausführungsbeispiel kann ein Tidenhub von 5 m überbrückt werden, wenn der Stecker 27 an der schiffseitigen Anschlussleitung 19 auf eine Höhe von 5 m angehoben wird.

Die Figuren 3 und 4 zeigen die Vorrichtung 1 in der eingefahrenen Position der Arbeitsplattform 12 bzw. bei eingefahrenem Hubsystem 13. Das Hubsystem 13 ist so kompakt, dass es unterhalb der Ladeplattform 12 Platz findet, sodass die Einhausung 23 der Arbeitsplattform 12 nicht nach oben über die Einhausung 22 der landseitigen Kupplungseinheit 2 vorsteht. Zwischen den beiden Einhausungen 22, 23 befindet sich die schematisch angedeutete Energiekette 21. Sie wird oberseitig von einer Abdeckung 33 geschützt. Die Abdeckung 33 dient zum Schutz vor Witterungseinflüssen aber auch zum Schutz vor herabfallenden Gegenständen.

Die Figur 4 zeigt die Vorrichtung 1 in einer Stirnansicht mit Blickrichtung auf die zweite Leitungstrommel 17. Die schiffsseitige Anschlussleitung 19 mit dem Stecker 26 wurde von der Leitungsführung 28 bis in die Einhausung 23 hineingezogen, so dass eine Klappe 34 eine zum Schiff 11 gewandte Öffnung der Einhausung 23 verschließt. Die Klappe 34 ist an ihrem oberen Ende angelenkt, sodass das untere Ende nach außen aufgeschwenkt werden kann. Die Figur 1 verdeutlicht, dass die Klappe 34 durch die Leitungsführung 28 am äußeren Ende 35 des Arm 29 aufgestoßen, d. h. verschwenkt wird. Dadurch schützt die Klappe 34 den Arm 29 vor Witterungseinflüssen bzw. vor herabfallenden Gegenständen von oben. Bei Nichtgebrauch ist die Klappe 34 geschlossen.

### Bezugszeichen:

- 1 -: Vorrichtung
- 2 -: Kupplungseinheit von 2
- 3 -: landseitige Anschlussleitung von 2
- 4 -: Stecker an 3
- 5 -: landseitiges Versorgungsnetz
- 6 -: Fahrgestell von 1
- 7 -: Kai
- 8 -: Transportaufnahme für 4
- 9 -: Festmacheinrichtung auf 7
- 10 -: Distanzelement (Fender)
- 11 -: Schiff
- 12 -: Arbeitsplattform
- 13 -: Hubsystem von 12
- 14 -: erste Leitungstrommel an 2
- 15 -: Drehachse von 14
- 16 -: Längsrichtung von 6
- 17 -: zweite Leitungstrommel auf 12
- 18 -: Drehachse von 17
- 19 -: schiffseitige Anschlussleitung
- 20 -: Verbindungsleitung
- 21 -: Energieführungskette für 20
- 22 -: Einhausung von 2
- 23 -: Einhausung von 17
- 24 -: Kaimauer von 7
- 25 -: Mittellängsebene von 6
- 26 -: Ende von 19
- 27 -: Stecker an 26
- 28 -: Leitungsführung an 35
- 29 -: horizontal verlagerbarer Arm von 30
- 30 -: Schiebeeinrichtung
- 31 -: schiffsseitiger Übergabepunkt
- 32 -: schiffsseitiger Übergabepunkt
- 33 -: Abdeckung für 21
- 34 -: Klappe
- 35 -: Ende von 29

- A1 -: horizontaler Abstand von 24 und 25
- H1 -: Höhe

## Patentansprüche

1. Vorrichtung (1) zur Verbindung eines Schiffes (11) mit einem landseitigen Versorgungsnetz (5), wobei eine landseitige Kupplungseinheit (2) an das landseitige Versorgungsnetz (5) anschließbar ist, wobei die Kupplungseinheit (2) ein Fahrgestell (6) aufweist, auf dem eine erste Leitungstrommel (14) für eine landseitige Anschlussleitung (4) zum Anschluss an das Versorgungsnetz (5) angeordnet ist, **dadurch gekennzeichnet, dass** auf dem Fahrgestell (6) eine in der Höhe verlagerbare Arbeitsplattform (12) angeordnet ist, die eine zweite Leitungstrommel (17) mit einer schiffseitige Anschlussleitung (19) trägt.

2. Vorrichtung (1) nach Anspruch 1, **dadurch gekennzeichnet, dass** eine Drehachse (15) der ersten Leitungstrommel (14) 90° zur Drehachse (18) der zweiten Leitungstrommel (17) angeordnet ist.

3. Vorrichtung (1) nach Anspruch 1 oder 2, **dadurch gekennzeichnet, dass** eine Verbindungsleitung (21) zwischen der ersten Leitungstrommel (14) und der zweiten Leitungstrommel (17) in einer Energieführungskette (20) angeordnet ist, deren eines Ende zusammen mit der Arbeitsplattform (12) vertikal verlagerbar ist.

4. Vorrichtung (1) nach einem der Ansprüche 1 bis 3, **dadurch gekennzeichnet, dass** die schiffseitige Anschlussleitung (19) an ihrem freien Ende (26) einen Stecker (27) aufweist, der vor der Übergabe an ein Schiff (11) nach unten hängend angeordnet ist, wobei das freie Ende (26) über eine an der Arbeitsplattform (12) angeordnete Leitungsführung (28) geführt ist, wobei die Leitungsführung (28) quer zur Arbeitsplattform (12) verlagerbar ist, um das freie Ende (26) mit dem Stecker (27) in Richtung eines anzuschließenden Schiffes (11) zu bewegen.

5. Vorrichtung nach Anspruch 4, **dadurch gekennzeichnet, dass** die Leitungsführung (28) an einem äußeren Ende (35) eines horizontal verlagerbaren Arms (29) einer Schiebeeinrichtung (30) angeordnet ist,

6. Vorrichtung nach Anspruch 5, **dadurch gekennzeichnet, dass** die Schiebeinrichtung (30) in einer Höhe unterhalb der zweiten Leitungstrommel (17) angeordnet ist.

7. Vorrichtung nach Anspruch 5 oder 6, **dadurch gekennzeichnet, dass** die zweite Leitungstrommel (17) in einer zweiten Einhausung (23) angeordnet ist, wobei die Einhausung (23) auf ihrer zu einem Schiff (11) zugewandten Seite eine Klappe (24) aufweist, wobei der horizontal verlagerbare Arm (29) mit der Klappe (24) in Wirkeingriff steht, um die Klappe (24) zu öffnen.

8. Vorrichtung nach einem der Ansprüche 1 bis 7, **dadurch gekennzeichnet, dass** die erste Leitungstrommel (14) in einer ersten Einhausung (22) auf dem Fahrgestell (6) angeordnet ist.

9. Vorrichtung nach Anspruch 8, **dadurch gekennzeichnet, dass** die zweite Einhausung (23) auf der Arbeitsplattform (12) gegenüber der ersten Einhausung (22) auf dem Fahrgestell (6) vertikal verlagerbar ist
